# EUROPÄISCHE PATENTSCHRIFT

(11) **EP 3 117 156 B1**
(45) Veröffentlichungstag und Bekanntmachung des Hinweises auf die Patenterteilung: **17.08.2022**
(21) Anmeldenummer: 15715815.5
(22) Anmeldetag: 10.03.2015
(51) Int. Cl.: F24F 11/74, F24F 13/16, F24F 13/24, F24F 13/02, F24F 13/10

(54) **SCHALLDÄMPFER-ANORDNUNG UND VERFAHREN ZUM REGELN EINER SOLCHEN SCHALLDÄMPFER-ANORDNUNG**
SOUND MUFFLER ARRANGEMENT AND METHOD OF CONTROLLING SUCH AN ARRANGEMENT
ARRANGEMENT D'UN AMORTISSEUR DE SON ET UNE GAINE DE VENTILATION ET PROCÉDÉ DE RÉGLAGE D'UN TEL ARRANGEMENT

(30) Priorität: 11.03.2014 CH 377142014
(43) Veröffentlichungstag der Anmeldung: 18.01.2017
(73) Patentinhaber: Zehnder Group International AG, 5722 Gränichen (CH)
(72) Erfinder: BACHMANN, Alois, CH-6402 Merlischachen (CH); BERTHOLD, David, CH-8645 Jona (CH); BOLLMANN, Johannes, CH-8005 Zürich (CH); LÜCHINGER, Cyrill, CH-8907 Wettswill (CH); ZWEIFEL, Andreas, CH-8640 Rapperswill (CH)
(74) Vertreter: Rentsch Partner AG
(86) Internationale Anmeldenummer: PCT/IB2015/000319
(87) Internationale Veröffentlichungsnummer: WO 2015/136357

(56) Entgegenhaltungen:
- DE-A1- 3 608 804
- DE-A1- 4 311 334
- US-A- 2 950 776

## Beschreibung

Die Erfindung betrifft eine Schalldämpfer-Anordnung umfassend einen Lüftungskanal und einen Schalldämpfer für eine Lüftungsanlage zur Dämpfung von Schall, der sich entlang des luftdurchströmten Lüftungskanals in dessen Innern ausbreitet, gemäß dem Oberbegriff des Anspruchs 1 sowie ein Verfahren.

Eine Schalldämpfer-Anordnung dieser Art ist beispielsweise in DE 43 11 334 A1 beschrieben Die DE 43 11 334 A1 offenbart dabei eine Schalldämpfer-Anordnung umfassend einen Schalldämpfer mit den Merkmalen des Oberbegriffs von Anspruch 1.

Nachteilig bei diesem Stand der Technik ist, dass für die Steuerung oder Regelung des Volumenstroms und/oder Massenstroms der den Lüftungskanal und den Schalldämpfer durchströmenden Luft eine gesonderte Steuerungsklappen-Einheit stromauf oder stromab von dem Schalldämpfer angeordnet werden muss. Dies führt nicht nur zu einem erhöhten Platzbedarf und zusätzlichen Kosten, sondern kann auch zu störenden Geräuschen (Klappern, Pfeifen) ausserhalb des Schalldämpfers führen, welche durch derartige Steuerungsklappen in bestimmten Betriebszuständen hervorgerufen werden können.

Der Erfindung liegt die **Aufgabe** zugrunde, eine Schalldämpfer-Anordnung mit einem Schalldämpfer der eingangs beschriebenen Bauart derart weiterzuentwickeln, dass die erwähnten Nachteile des Stands der Technik überwunden werden.

Zur **Lösung** dieser Aufgabe ist eine Schalldämpfer-Anordnung mit einem Schalldämpfer mit den Merkmalen des Anspruchs 1 vorgesehen.

Dadurch übernehmen die beiden Segmente zusätzlich die Funktion der weiter oben erwähnten Steuerungsklappen-Einheit, wodurch der Platzbedarf und die Kosten verringert sowie störende Geräusche (Klappern, Pfeifen) ausserhalb des Schalldämpfers vermieden werden.

Weitere vorteilhafte Aspekte und Ausführungen der erfindungsgemäßen Schalldämpfer-Anordnung können den Ansprüchen 2-8 entnommen werden.

Vorzugsweise hat der Schalldämpfer-Kanal in einer Längsschnittebene (Zeichnungsebene in den Figuren), welche eine sich vom Einlass zum Auslass erstreckende Längsachse L enthält, einen ausreichend abgewinkelten oder gekrümmten Verlauf, so dass zwischen dem Einlass und dem Auslass keine geradlinige Sichtverbindung entlang des Kanals besteht.

Dadurch treffen alle Schallwellen, die aus einem Lüftungskanal in den Schalldämpfer unter verschiedenen Winkeln eintreten, im Innern des Kanals mindestens einmal auf die Innenwand des Schalldämpfer-Kanals und werden dort teilweise absorbiert, d.h. geschwächt reflektiert.

Der Schalldämpfer-Kanal hat vorzugsweise mindestens eine Abwinkelung bzw. mindestens einen Krümmungsbereich.

Dadurch treffen alle Schallwellen, die aus einem Lüftungskanal in den Schalldämpfer unter verschiedenen Winkeln eintreten, im Innern des Kanals mindestens zweimal auf die Innenwand des Schalldämpfer-Kanals und werden dort jeweils teilweise absorbiert, d.h. geschwächt reflektiert. Mit dieser Ausführung erhalt man eine gute Schalldämpfung bei immer noch vertretbarem Strömungswiderstand in dem Schalldämpfer.

Bei einer bevorzugten Ausführung hat der abgewinkelte oder gekrümmte Verlauf des Schalldämpfer-Kanals eine erste Abwinkelung oder einen ersten Krümmungsbereich, welche bzw. welcher eine erste Richtungsänderung des Kanals darstellt, sowie eine zweite Abwinkelung oder einen zweiten Krümmungsbereich, welche bzw. welcher eine zur ersten Richtungsänderung entgegengesetzte zweite Richtungsänderung des Kanals darstellt. Ein solcher Zickzack-Kanal oder Sinuskanal ermöglicht einen insgesamt geradlinigen Verlauf des Schalldämpfer-Kanals und somit eine insgesamt längliche Form des Schalldämpfers, wodurch sich dieser in kompakter schlanker Weise in einen Lüftungskanal integrieren lässt.

Vorzugsweise haben das erste Segment und das zweite Segment eine identische Gestalt. Dadurch wird nur eine Form für die Herstellung der Segmente benötigt, wodurch ebenfalls Kosten eingespart werden.

Zweckmässigerweise ist das eine Segment in dem Schalldämpfer feststehend gelagert und das andere Segment relativ zu dem einen Segment bewegbar gelagert. Dadurch muss nur eines der Segmente zur Einstellung des Strömungswiderstands des Schalldämpfer-Kanals bewegt werden.

Vorzugsweise hat der Schalldämpfer-Kanal in seinen Querschnittsebenen (orthogonal zur Zeichnungsebene in den Figuren), welche sich jeweils orthogonal zu der sich vom Einlass zum Auslass erstreckenden Längsachse L erstrecken, einen rechteckförmigen Querschnitt. Dies trägt ebenfalls zur Kompaktheit des Schalldämpfers und einem geringen Strömungswiderstand bei.

Bei einer weiteren bevorzugten Ausführung ist eines der Segmente oder sind beide Segmente innerhalb der Längsschnittebene (Zeichnungsebene in den Figuren) bewegbar gelagert. Durch diese Bewegbarkeit innerhalb der Längsschnittebene wird gewährleistet, dass eine durch die Segment-Bewegung erzielte Ausweitung bzw. Einengung des Schalldämpfer-Kanals sich über die gesamte Breite des Schalldämpfer-Kanals gleichmässig auswirkt. Dies gilt insbesondere für einen Schalldämpfer-Kanal mit rechteckförmigem Querschnitt. Dadurch wird das Strömungsprofil der Luftströmung in dem Schalldämpfer-Kanal nur geringfügig, vorwiegend nur in einer Raumrichtung quer zur Strömungsrichtung gestört. Dies hat den Vorteil, dass man schon kurz nach dem Schalldämpfer wieder ein beruhigtes, weitgehend homogenes Strömungsprofil hat, was sich auf die Qualität der Messung des Volumenstroms und/oder Massenstroms der Luftströmung z.B. mittels eines Messkreuzes, einer Messblende und dgl. positiv auswirkt.

Bei einer besonders bevorzugten Ausführung ist eines der Segmente oder sind beide Segmente innerhalb der Längsschnittebene (Zeichnungsebene in Figuren) verschwenkbar oder verschiebbar gelagert.

Für die verschwenkbare Lagerung ist dabei eine sich orthogonal zur Längsschnittebene erstreckende Schwenkachse vorgesehen, bei welcher das verschwenkbare Segment an einem Rahmen des Schalldämpfers oder an dem anderen Segment angelenkt ist.

Für die verschiebbare Lagerung ist dabei eine sich parallel zur Längsschnittebene erstreckende Verschiebachse vorgesehen, bei welcher das verschiebbare Segment an einem Rahmen des Schalldämpfers oder an dem anderen Segment geradlinig gleitend gelagert ist.

Besonders vorteilhaft ist es, wenn der Schalldämpfer ein Stellglied aufweist, welches die Relativbewegung der beiden Segmente zueinander erzeugen kann, indem es die Position des ersten Segments und/oder des zweiten Segments verändert. Das Stellglied kann ein Linearantrieb oder Spindelantrieb vorzugsweise mit Servomotor-Funktion sein. Vorzugsweise enthält das Stellglied ein Nockenelement mit einer gekrümmten Nockenfläche, deren Krümmung zur Kompensation einer Krümmung der Ventilkennlinie des erfindungsgemässen Schalldämpfers ausgelegt ist. Die Ventilkennlinie des Schalldämpfers wird dabei in analoger Weise zu klassischen Ventilen definiert durch die Funktion Luftdurchfluss (Volumenstrom oder Massenstrom) in Abhängigkeit von Schalldämpfer-Öffnungsgrad. Anstelle des Nockenelements kann diese Kompensation auch in dem Servomotor programmiert sein.

Erfindungsgemäß ist vorgesehen, dass der Schalldämpfer ein Messglied aufweist, welches am Einlass oder Auslass des Schalldämpfers angeordnet ist und den Volumenstrom und/oder Massenstrom der durch den Schalldämpfer und den Lüftungskanal strömenden Luft ermitteln kann. Das Messglied kann z.B. ein Messkreuz, eine Messblende oder eine Venturi-Anordnung sein. Es kann stromauf und/oder stromab von dem Schalldämpfer in dem Lüftungskanal angeordnet sein.

Erfindungsgemäß weist der Schalldämpfer einen Regler auf, welcher dazu eingerichtet ist, aufgrund des durch das Messglied ermittelten Volumenstroms und/oder Massenstroms der Luft auf das Stellglied einzuwirken, um die Position des ersten Segments und/oder des zweiten Segments zu verändern.

Zur Lösung der Aufgabe schlägt diese Erfindung ausserdem ein Verfahren zur Regelung einer Schalldämpfer-Anordnung gemäss Anspruch 9 vor Bevorzugte Ausführungsformen des Verfahrens sind in den Ansprüchen 10 und 11 definiert.

Weitere Vorteile, Merkmale und Anwendungsmöglichkeiten der Erfindung ergeben sich aus der nun folgenden Beschreibung nicht einschränkend aufzufassender Ausführungsbeispiele des erfindungsgemässen Schalldämpfers anhand der Zeichnung.

Es zeigen:
**Fig. 1A** ein erstes Beispiel eines Schalldämpfers für eine erfindungsgemäße Schalldämpfer-Anordnung in einer Schnittansicht gemäss einer Längsschnittebene des Schalldämpfers, wobei der Schalldämpfer in einer ersten Betriebsstellung ist;
**Fig. 1B** das erste Beispiel eines Schalldämpfers für eine erfindungsgemäße Schalldämpfer-Anordnung von Fig. 1A in derselben Schnittansicht, wobei der Schalldämpfer in einer zweiten Betriebsstellung ist;
**Fig. 2A** ein zweites Beispiel eines Schalldämpfers für eine erfindungsgemäße Schalldämpfer-Anordnung in einer Schnittansicht gemäss einer Längsschnittebene des Schalldämpfers, wobei der Schalldämpfer in einer ersten Betriebsstellung ist;
**Fig. 2B** das zweite Beispiel eines Schalldämpfers für eine erfindungsgemäße Schalldämpfer-Anordnung von Fig. 2A in derselben Schnittansicht, wobei der Schalldämpfer in einer zweiten Betriebsstellung ist;
**Fig. 3A** ein drittes Beispiel eines Schalldämpfers für eine erfindungsgemäße Schalldämpfer-Anordnung in einer Schnittansicht gemäss einer Längsschnittebene des Schalldämpfers, wobei der Schalldämpfer in einer ersten Betriebsstellung ist;
**Fig. 3B** das dritte Beispiel eines Schalldämpfers für eine erfindungsgemäße Schalldämpfer-Anordnung von Fig. 3A in derselben Schnittansicht, wobei der Schalldämpfer in einer zweiten Betriebsstellung ist;
**Fig. 4A** ein viertes Beispiel eines Schalldämpfers für eine erfindungsgemäße Schalldämpfer-Anordnung in einer Schnittansicht gemäss einer Längsschnittebene des Schalldämpfers, wobei der Schalldämpfer in einer ersten Betriebsstellung ist; und
**Fig. 4B** das Beispiel eines Schalldämpfers für eine erfindungsgemäße Schalldämpfer-Anordnung von Fig. 4A in derselben Schnittansicht, wobei der Schalldämpfer in einer zweiten Betriebsstellung ist.
**Fig. 5** eine schematische Darstellung einer erfindungsgemäßen Schalldämpfer-Anordnung mit einem Schalldämpfer gemäß dem ersten Beispiel und einem Lüftungskanal;
**Fig. 6** eine schematische Darstellung einer erfindungsgemäßen Schalldämpfer-Anordnung mit einem Schalldämpfer gemäß dem dritten Beispiel und einem Lüftungskanal. In **Fig. 1A** ist ein Beispiel eines

Schalldämpfers 1 in einer Schnittansicht gemäss einer Längsschnittebene des Schalldämpfers gezeigt. Der Schalldämpfer 1 enthält zwei Schalldämpfer-Segmente 2, 3, welche voneinander beabstandet angeordnet sind, so dass zwischen den einander zugewandten Oberflächen 2a, 3a der beiden Segmente 2, 3 ein Schalldämpfer-Kanal 4 gebildet wird, der sich vom Einlass 5 zum Auslass 6 des Schalldämpfers 1 erstreckt. Das erste Segment 2 ist an einem Rahmen (nicht gezeigt) oder in einem Gehäuse (nicht gezeigt) feststehend angeordnet, während das zweite Segment 3 mittels eines Schwenkachsen-Drehlagers 10 bezüglich des Rahmens oder des Gehäuses und somit bezüglich des ersten Segments 2 drehbar gelagert ist. Die beiden Segmente 2, 3 sind relativ zueinander verschwenkbar, so dass die Oberflächen 2a, 3a der Segmente 2, 3 aufeinander zu oder voneinander weg bewegt werden können. Der Schalldämpfer 1 ist in Fig. 3A in seiner ersten Betriebsstellung dargestellt. Diese erste Betriebsstellung hat, wie in Fig. 3A beispielhaft gezeigt, einen Schalldämpfer-Kanal 4, dessen Querschnitt entlang der Längsachse L des Schalldämpfers 1 konstant ist. Vorzugsweise ist der Kanal-Querschnitt rechteckförmig. In dieser ersten Betriebsstellung hat der Schalldämpfer 1 einen ersten pneumatischen Widerstand für entlang des Schalldämpfer-Kanals 4 strömende Luft.

Der Schalldämpfer-Kanal 4 hat in einer Längsschnittebene (Zeichnungsebene in Fig. 3A), welche eine sich vom Einlass 5 zum Auslass 6 erstreckende Längsachse L enthält, einen ausreichend abgewinkelten Verlauf, dass zwischen dem Einlass 5 und dem Auslass 6 keine geradlinige Sichtverbindung entlang des Kanals 4 besteht. Der abgewinkelte Verlauf des Schalldämpfer-Kanals 4 hat eine erste Abwinkelung W1, welche eine erste Richtungsänderung des Kanals 4 darstellt, sowie eine zweite Abwinkelung W2, welche eine zur ersten Richtungsänderung entgegengesetzte zweite Richtungsänderung des Kanals 4 darstellt. Die erste Abwinkelung W1 entspricht einem ersten Extremwert E1 in Form eines Tiefpunkts der Profilkurve des Segments 2, und die zweite Abwinkelung W2 entspricht einem zweiten Extremwert E2 in Form eines Hochpunkts der Profilkurve des Segments 2. Analog entspricht die erste Abwinkelung W1 einem zweiten Extremwert E2' in Form eines Tiefpunkts der Profilkurve des Segments 3, und die zweite Abwinkelung W2 entspricht einem ersten Extremwert E1' in Form eines Hochpunkts der Profilkurve des Segments 3. Das erste Segment 2 und das zweite Segment 3 haben eine identische Gestalt und sind punktsymmetrisch zueinander angeordnet.

In Fig. 1B ist das erste Beispiel des Schalldämpfers 1 von Fig. 1A in einer zweiten Betriebsstellung gezeigt. Das zweite Segment 3 ist um die durch das Drehlager 10 bestimmte Schwenkachse zu dem ersten Segment 2 hin verschwenkt, so dass die Oberflächen 2a, 3a der Segmente 2, 3 einander angenähert sind. Das Ausmass der gegenseitigen Annäherung der Oberflächen 2a und 3a nimmt vom Einlass 5 zum Auslass 6 hin zu. Diese zweite bzw. kanalverengende Betriebsstellung hat, wie in Fig. 1B beispielhaft gezeigt, einen Schalldämpfer-Kanal 4, dessen Querschnittsfläche entlang der Längsachse L des Schalldämpfers 1 vom Einlass 5 zum Auslass 6 hin zunehmend kleiner wird. Der Kanal-Querschnitt ist dabei weiterhin rechteckförmig. In dieser kanalverengenden zweiten Betriebsstellung hat der Schalldämpfer 1 einen zweiten pneumatischen Widerstand für entlang des Schalldämpfer-Kanals 4 strömende Luft, der grösser als der erste pneumatische Widerstand ist.

Wie durch den Rotationspfeil R angedeutet, kann das zweite Segment 3 auch um die durch das Drehlager 10 bestimmte Schwenkachse von dem ersten Segment 2 weg verschwenkt werden (nicht gezeigt), so dass die Oberflächen 2a, 3a der Segmente 2, 3 voneinander weiter entfernt sind als in der ersten Betriebsstellung von Fig. 1. Das Ausmass der gegenseitigen Wegbewegung der Oberflächen 2a und 3a nimmt vom Einlass 5 zum Auslass 6 hin zu. Diese zweite bzw. kanalaufweitende Betriebsstellung (nicht gezeigt) hat einen Schalldämpfer-Kanal 4, dessen Querschnittsfläche entlang der Längsachse L des Schalldämpfers 1 vom Einlass 5 zum Auslass 6 hin zunehmend grösser wird. Der Kanal-Querschnitt ist auch hier weiterhin rechteckförmig. In dieser kanalaufweitenden zweiten Betriebsstellung hat der Schalldämpfer 1 einen zweiten pneumatischen Widerstand für entlang des Schalldämpfer-Kanals 4 strömende Luft, der kleiner als der erste pneumatische Widerstand ist.

In Fig. 2A ist ein zweites Beispiel des Schalldämpfers 1 in einer Schnittansicht gemäss einer Längsschnittebene des Schalldämpfers gezeigt. Der Schalldämpfer 1 der zweiten Ausführung unterscheidet sich von dem Schalldämpfer 1 der ersten Ausführung dadurch, dass die beiden Segmente 2 und 3 relativ zueinander nicht verschwenkbar, sondern verschiebbar sind. Der Schalldämpfer 1 enthält ebenfalls zwei Schalldämpfer-Segmente 2, 3, welche voneinander beabstandet angeordnet sind, so dass zwischen den einander zugewandten Oberflächen 2a, 3a der beiden Segmente 2, 3 ein Schalldämpfer-Kanal 4 gebildet wird, der sich vom Einlass 5 zum Auslass 6 des Schalldämpfers 1 erstreckt. Das erste Segment 2 ist an einem Rahmen (nicht gezeigt) oder in einem Gehäuse (nicht gezeigt) feststehend angeordnet, während das zweite Segment 3 mittels eines ersten Verschiebeachsen-Gleitlagers 11 und eines zweiten Verschiebeachsen-Gleitlagers 12 bezüglich des Rahmens oder des Gehäuses und somit bezüglich des ersten Segments 2 verschiebbar gelagert ist. Die beiden Segmente 2, 3 sind relativ zueinander verschiebbar, so dass die Oberflächen 2a, 3a der Segmente 2, 3 aufeinander zu oder voneinander weg bewegt werden können. Der Schalldämpfer 1 ist in Fig. 2A in seiner ersten Betriebsstellung dargestellt. Diese erste Betriebsstellung hat, wie in Fig. 2A beispielhaft gezeigt, einen Schalldämpfer-Kanal 4, dessen Querschnitt entlang der Längsachse L des Schalldämpfers 1 konstant ist. Vorzugsweise ist der Kanal-Querschnitt rechteckförmig. In dieser ersten Betriebsstellung hat der Schalldämpfer 1 einen ersten pneumatischen Widerstand für entlang des Schalldämpfer-Kanals 4 strömende Luft.

In Fig. 2B ist das zweite Beispiel des Schalldämpfers 1 von Fig. 2A in einer zweiten Betriebsstellung gezeigt. Das zweite Segment 3 ist entlang der durch die beiden Verschiebeachsen-Gleitlagerlager 11 und 12 bestimmte Verschiebachse bezüglich des ersten Segments 2 parallel zur Längsachse L nach links verschoben, so dass die Oberflächen 2a, 3a der Segmente 2, 3 in verschiedenen Teilabschnitten entlang der Längsachse L einander angenähert oder voneinander weiter entfernt sind. In einem ersten Teilbereich zwischen dem Einlass 5 und dem ersten Extrempunkt E1 des ersten Segments 2 sind die Oberflächen 2a, 3a der Segmente 2, 3 voneinander weiter entfernt, wodurch eine lokale Kanalaufweitung erzielt wird. In einem zweiten Teilbereich zwischen dem ersten Extrempunkt E1 des ersten Segments 2 und dem ersten Extrempunkt E1' des zweiten Segments 3 sind die Oberflächen 2a, 3a der Segmente 2, 3 einander angenähert, wodurch eine lokale Kanalverengung erzielt wird. In einem dritten Teilbereich zwischen dem ersten Extrempunkt E1' des zweiten Segments 3 und dem Auslass 6 sind die Oberflächen 2a, 3a der Segmente 2, 3 ebenfalls voneinander weiter entfernt, wodurch wiederum eine lokale Kanalaufweitung erzielt wird.

Wie durch den Translationspfeil T angedeutet, kann das zweite Segment 3 auch entlang der durch die beiden Verschiebelager 11, 12 bestimmten Verschiebeachse bezüglich des ersten Segments 2 parallel zur Längsachse L nach rechts verschoben werden (nicht gezeigt), so dass die Oberflächen 2a, 3a der Segmente 2, 3 in verschiedenen Teilabschnitten entlang der Längsachse L einander angenähert oder voneinander weiter entfernt sind. Die Situation ist bezüglich der in Fig. 2B gezeigten Situation umgekehrt. In einem ersten Teilbereich zwischen dem Einlass 5 und dem ersten Extrempunkt E1 des ersten Segments 2 sind nun die Oberflächen 2a, 3a der Segmente 2, 3 einander angenähert, wodurch eine lokale Kanalverengung erzielt wird. In einem zweiten Teilbereich zwischen dem ersten Extrempunkt E1 des ersten Segments 2 und dem ersten Extrempunkt E1' des zweiten Segments 3 sind die Oberflächen 2a, 3a der Segmente 2, 3 voneinander weiter entfernt, wodurch eine lokale Kanalaufweitung erzielt wird. In einem dritten Teilbereich zwischen dem ersten Extrempunkt E1' des zweiten Segments 3 und dem Auslass 6 sind die Oberflächen 2a, 3a der Segmente 2, 3 ebenfalls einander angenähert, wodurch wiederum eine lokale Kanalverengung erzielt wird.

Ob durch die Verschiebung des zweiten Segments 3 bezüglich des ersten Segments 2 eine Erhöhung oder eine Verringerung des pneumatischen Widerstands des Schalldämpfer-Kanals 4 erzielt wird, ergibt sich aus der Geometrie des Kanals 4, insbesondere aus der Position der jeweiligen beiden Extrempunkte E1, E2 und E1',

E2' des ersten bzw. zweiten Segments 2, 3 entlang der Längsachse L, sowie aus dem Ausmass der Linksverschiebung oder Rechtsverschiebung des zweiten Segments 3 bezüglich des ersten Segments 2. Dieses zweite Ausführungsbeispiel ist daher besonders geeignet, die Ventilkennlinie des Schalldämpfers 1 durch die Wahl dieser Parameter zu optimieren. Die Ventilkennlinie des Schalldämpfers 1 ist dabei definiert durch die Funktion Luftdurchfluss (Volumenstrom oder Massenstrom) in Abhängigkeit von Schalldämpfer-Öffnungsgrad. Der Schalldämpfer-Öffnungsgrad wird wiederum durch das Ausmass der Linksverschiebung oder Rechtsverschiebung des zweiten Segments 3 bestimmt.

In Fig. 3A ist ein drittes Beispiel eines Schalldämpfers 1 in einer Schnittansicht gemäss einer Längsschnittebene des Schalldämpfers gezeigt. Der Schalldämpfer 1 enthält zwei Schalldämpfer-Segmente 2, 3, welche voneinander beabstandet angeordnet sind, so dass zwischen den einander zugewandten Oberflächen 2a, 3a der beiden Segmente 2, 3 ein Schalldämpfer-Kanal 4 gebildet wird, der sich vom Einlass 5 zum Auslass 6 des Schalldämpfers 1 erstreckt. Das erste Segment 2 ist an einem Rahmen (nicht gezeigt) oder in einem Gehäuse (nicht gezeigt) feststehend angeordnet, während das zweite Segment 3 mittels eines Schwenkachsen-Drehlagers 10 bezüglich des Rahmens oder des Gehäuses und somit bezüglich des ersten Segments 2 drehbar gelagert ist. Die beiden Segmente 2, 3 sind relativ zueinander verschwenkbar, so dass die Oberflächen 2a, 3a der Segmente 2, 3 aufeinander zu oder voneinander weg bewegt werden können. Der Schalldämpfer 1 ist in Fig. 3A in seiner ersten Betriebsstellung dargestellt. Diese erste Betriebsstellung hat, wie in Fig. 3A beispielhaft gezeigt, einen Schalldämpfer-Kanal 4, dessen Querschnitt entlang der Längsachse L des Schalldämpfers 1 konstant ist. Vorzugsweise ist der Kanal-Querschnitt rechteckförmig. In dieser ersten Betriebsstellung hat der Schalldämpfer 1 einen ersten pneumatischen Widerstand für entlang des Schalldämpfer-Kanals 4 strömende Luft.

Der Schalldämpfer-Kanal 4 hat in einer Längsschnittebene (Zeichnungsebene in Fig. 3A), welche eine sich vom Einlass 5 zum Auslass 6 erstreckende Längsachse L enthält, einen ausreichend gekrümmten Verlauf, dass zwischen dem Einlass 5 und dem Auslass 6 keine geradlinige Sichtverbindung entlang des Kanals 4 besteht. Der gekrümmte Verlauf des Schalldämpfer-Kanals 4 hat einen ersten Krümmungsbereich K1, welcher eine erste Richtungsänderung des Kanals 4 darstellt, sowie einen zweiten Krümmungsbereich K2, welcher eine zur ersten Richtungsänderung entgegengesetzte zweite Richtungsänderung des Kanals 4 darstellt. In der Mitte des ersten Krümmungsbereichs K1 befindet sich ein erster Extremwert E1 in Form eines Tiefpunkts der Profilkurve des Segments 2, und in der Mitte des zweiten Krümmungsbereichs K2 befindet sich ein zweiter Extremwert E2 in Form eines Hochpunkts der Profilkurve des Segments 2. Analog befindet sich in der Mitte des ersten Krümmungsbereichs K1 ein zweiter Extremwert E2' in Form eines Tiefpunkts der Profilkurve des Segments 3, und in der Mitte des zweiten Krümmungsbereichs K2 befindet sich ein erster Extremwert E1' in Form eines Hochpunkts der Profilkurve des Segments 3. Das erste Segment 2 und das zweite Segment 3 haben eine identische Gestalt und sind punktsymmetrisch zueinander angeordnet.

In Fig. 3B ist das dritte Beispiel des Schalldämpfers 1 von Fig. 3A in einer zweiten Betriebsstellung gezeigt. Das zweite Segment 3 ist um die durch das Drehlager 10 bestimmte Schwenkachse zu dem ersten Segment 2 hin verschwenkt, so dass die Oberflächen 2a, 3a der Segmente 2, 3 einander angenähert sind. Das Ausmass der gegenseitigen Annäherung der Oberflächen 2a und 3a nimmt vom Einlass 5 zum Auslass 6 hin zu. Diese zweite bzw. kanalverengende Betriebsstellung hat, wie in Fig. 3B beispielhaft gezeigt, einen Schalldämpfer-Kanal 4, dessen Querschnittsfläche entlang der Längsachse L des Schalldämpfers 1 vom Einlass 5 zum Auslass 6 hin zunehmend kleiner wird. Der Kanal-Querschnitt ist dabei weiterhin rechteckförmig. In dieser kanalverengenden zweiten Betriebsstellung hat der Schalldämpfer 1 einen zweiten pneumatischen Widerstand für entlang des Schalldämpfer-Kanals 4 strömende Luft, der grösser als der erste pneumatische Widerstand ist.

Wie durch den Rotationspfeil R angedeutet, kann das zweite Segment 3 auch um die durch das Drehlager 10 bestimmte Schwenkachse von dem ersten Segment 2 weg verschwenkt werden (nicht gezeigt), so dass die Oberflächen 2a, 3a der Segmente 2, 3 voneinander weiter entfernt sind als in der ersten Betriebsstellung von Fig. 1. Das Ausmass der gegenseitigen Wegbewegung der Oberflächen 2a und 3a nimmt dann vom Einlass 5 zum Auslass 6 hin zu. Diese zweite bzw. kanalaufweitende Betriebsstellung (nicht gezeigt) hat einen Schalldämpfer-Kanal 4, dessen Querschnittsfläche entlang der Längsachse L des Schalldämpfers 1 vom Einlass 5 zum Auslass 6 hin zunehmend grösser wird. Der Kanal-Querschnitt ist auch hier weiterhin rechteckförmig. In dieser kanalaufweitenden zweiten Betriebsstellung hat der Schalldämpfer 1 einen zweiten pneumatischen Widerstand für entlang des Schalldämpfer-Kanals 4 strömende Luft, der kleiner als der erste pneumatische Widerstand ist.

In Fig. 4A ist ein viertes Beispiel des Schalldämpfers 1 in einer Schnittansicht gemäss einer Längsschnittebene des Schalldämpfers gezeigt. Der Schalldämpfer 1 der vierten Ausführung unterscheidet sich von dem Schalldämpfer 1 der dritten Ausführung dadurch, dass die beiden Segmente 2 und 3 relativ zueinander nicht verschwenkbar, sondern verschiebbar sind. Der Schalldämpfer 1 enthält ebenfalls zwei Schalldämpfer-Segmente 2, 3, welche voneinander beabstandet angeordnet sind, so dass zwischen den einander zugewandten Oberflächen 2a, 3a der beiden Segmente 2, 3 ein Schalldämpfer-Kanal 4 gebildet wird, der sich vom Einlass 5 zum Auslass 6 des Schalldämpfers 1 erstreckt. Das erste Segment 2 ist an einem Rahmen (nicht gezeigt) oder in einem Gehäuse (nicht gezeigt) feststehend angeordnet, während das zweite Segment 3 mittels eines ersten Verschiebeachsen-Gleitlagers 11 und eines zweiten Verschiebeachsen-Gleitlagers 12 bezüglich des Rahmens oder des Gehäuses und somit bezüglich des ersten Segments 2 verschiebbar gelagert ist. Die beiden Segmente 2, 3 sind relativ zueinander verschiebbar, so dass die Oberflächen 2a, 3a der Segmente 2, 3 aufeinander zu oder voneinander weg bewegt werden können. Der Schalldämpfer 1 ist in Fig. 4A in seiner ersten Betriebsstellung dargestellt. Diese erste Betriebsstellung hat, wie in Fig. 4A beispielhaft gezeigt, einen Schalldämpfer-Kanal 4, dessen Querschnitt entlang der Längsachse L des Schalldämpfers 1 konstant ist. Vorzugsweise ist der Kanal-Querschnitt rechteckförmig. In dieser ersten Betriebsstellung hat der Schalldämpfer 1 einen ersten pneumatischen Widerstand für entlang des Schalldämpfer-Kanals 4 strömende Luft.

In **Fig. 4B** ist das vierte Beispiel des Ausführungsbeispiel des erfindungsgemässen Schalldämpfers 1 von Fig. 4A in einer zweiten Betriebsstellung gezeigt. Das zweite Segment 3 ist entlang der durch die beiden Verschiebeachsen-Gleitlagerlager 11 und 12 bestimmte Verschiebachse bezüglich des ersten Segments 2 parallel zur Längsachse L nach links verschoben, so dass die Oberflächen 2a, 3a der Segmente 2, 3 in verschiedenen Teilabschnitten entlang der Längsachse L einander angenähert oder voneinander weiter entfernt sind. In einem ersten Teilbereich zwischen dem Einlass 5 und dem ersten Extrempunkt E1 des ersten Segments 2 sind die Oberflächen 2a, 3a der Segmente 2, 3 voneinander weiter entfernt, wodurch eine lokale Kanalaufweitung erzielt wird. In einem zweiten Teilbereich zwischen dem ersten Extrempunkt E1 des ersten Segments 2 und dem ersten Extrempunkt E1' des zweiten Segments 3 sind die Oberflächen 2a, 3a der Segmente 2, 3 einander angenähert, wodurch eine lokale Kanalverengung erzielt wird. In einem dritten Teilbereich zwischen dem ersten Extrempunkt E1' des zweiten Segments 3 und dem Auslass 6 sind die Oberflächen 2a, 3a der Segmente 2, 3 ebenfalls voneinander weiter entfernt, wodurch wiederum eine lokale Kanalaufweitung erzielt wird.

Wie durch den Translationspfeil T angedeutet, kann das zweite Segment 3 auch entlang der durch die beiden Verschiebelager 11, 12 bestimmten Verschiebeachse bezüglich des ersten Segments 2 parallel zur Längsachse L nach rechts verschoben werden (nicht gezeigt), so dass die Oberflächen 2a, 3a der Segmente 2, 3 in verschiedenen Teilabschnitten entlang der Längsachse L einander angenähert oder voneinander weiter entfernt sind. Die Situation ist bezüglich der in Fig. 4B gezeigten Situation umgekehrt. In einem ersten Teilbereich zwischen dem Einlass 5 und dem ersten Extrempunkt E1 des ersten Segments 2 sind nun die Oberflächen 2a, 3a der Segmente 2, 3 einander angenähert, wodurch eine lokale Kanalverengung erzielt wird. In einem zweiten Teilbereich zwischen dem ersten Extrempunkt E1 des ersten Segments 2 und dem ersten Extrempunkt E1' des zweiten Segments 3 sind die Oberflächen 2a, 3a der Segmente 2, 3 voneinander weiter entfernt, wodurch eine lokale Kanalaufweitung erzielt wird. In einem dritten Teilbereich zwischen dem ersten Extrempunkt Extrempunkt E1' des zweiten Segments 3 und dem Auslass 6 sind die Oberflächen 2a, 3a der Segmente 2, 3 ebenfalls einander angenähert, wodurch wiederum eine lokale Kanalverengung erzielt wird.

Ob durch die Verschiebung des zweiten Segments 3 bezüglich des ersten Segments 2 eine Erhöhung oder eine Verringerung des pneumatischen Widerstands des Schalldämpfer-Kanals 4 erzielt wird, ergibt sich aus der Geometrie des Kanals 4, insbesondere aus der Position der jeweiligen beiden Extrempunkte E1, E2 und E1', E2' des ersten bzw. zweiten Segments 2, 3 entlang der Längsachse L, sowie aus dem Ausmass der Linksverschiebung oder Rechtsverschiebung des zweiten Segments 3 bezüglich des ersten Segments 2. Dieses zweite Ausführungsbeispiel ist daher besonders geeignet, die Ventilkennlinie des Schalldämpfers 1 durch die Wahl dieser Parameter zu optimieren. Die Ventilkennlinie des Schalldämpfers 1 ist dabei definiert durch die Funktion Luftdurchfluss (Volumenstrom oder Massenstrom) in Abhängigkeit von Schalldämpfer-Öffnungsgrad. Der Schalldämpfer-Öffnungsgrad wird wiederum durch das Ausmass der Linksverschiebung oder Rechtsverschiebung des zweiten Segments 3 bestimmt.

In den weiter oben beschriebenen Ausführungsbeispielen kann der Schalldämpfer-Kanal 4 anstelle des rechteckförmigen Querschnitts auch einen anders geformten Querschnitt haben, insbesondere oval, z.B. elliptisch oder "rennbahnförmig" mit zwei parallelen geradlinigen Kontur-Abschnitten, deren beide benachbarten Enden jeweils über einen gebogenen Kontur-Abschnitt, z.B. in Form eines Halbkreises, miteinander verbunden sind.

In **Fig. 5** und **Fig. 6** ist jeweils eine erfindungsgemäße Schalldämpfer-Anordnung mit einem Schalldämpfer 1 gemäß dem ersten Beispiel (siehe Fig. 1A und Fig. 1B) bzw. gemäss dem dritten Beispiel (siehe Fig. 3A und Fig. 3B) mit einem Lüftungskanal LK schematisch gezeigt. Der Schalldämpfer 1 ist in einem Lüftungskanal LK geschaltet. Das obere erste Segment 2 ist in einem Gehäuse oder an einem Rahmen (nicht gezeigt) feststehend angeordnet, während das zweite Segment 3 mittels eines Schwenkachsen-Drehlagers 10 bezüglich des Rahmens oder des Gehäuses und somit bezüglich des ersten Segments 2 drehbar gelagert ist.

Mittels eines auf das zweite Segment 3 einwirkenden Stellglieds 7 kann die Schwenkbewegung des Segments 3 (Pfeil R in Fig. 1B bzw. Fig. 3B) erzeugt werden. Mittels eines in dem Lüftungskanal LK angeordneten Messglieds 8 kann der Volumenstrom der Luft in dem Lüftungskanal LK erfasst werden. Das Messglied 8 ist in dem Lüftungskanal LK auf derjenigen Seite des Schalldämpfers 1 angeordnet, an welcher sich das Schwenkachsen-Drehlager 10 befindet. Der Regler 9 ist einerseits mit dem Messausgang des Messglieds 8 über eine Messdatenstrecke D verbunden, über welche Messdaten zu dem Regler 9 übertragen werden. Der Regler 9 ist andererseits mit dem Steuereingang des Stellglieds 7 über eine Steuerdatenstrecke C verbunden, über welche Steuerdaten zu dem Stellglied 7 übertragen werden. Der Regler 9 ermöglicht eine Regelung des Volumenstroms der in dem Lüftungskanal LK strömenden Luft.

Die Messdatenstrecke D und/oder die Steuerdatenstrecke C können eine Kabelverbindung oder eine drahtlose Funkverbindung sein.

An dem sich während des Regelungsbetriebs hin und her bewegenden Ende des zweiten Segments 3 ist der Lüftungskanal LK erfindungsgemäß mittels eines flexiblen Kanalabschnitts 13 luftdicht angeschlossen.

Mittels des in Fig. 5 oder Fig. 6 gezeigten Schalldämpfer-Anordnung lässt sich das Verfahren zumRegeln der Schalldämpfer-Anordnung durchführen, nämlich:
a) Ermitteln des Volumenstroms und/oder Massenstroms der durch den Schalldämpfer 1 strömenden Luft mittels des Messglieds 8;
b) Durchführen eines Sollwert/Istwert-Vergleichs für den ermittelten Volumenstrom und/oder Massenstrom in dem Regler 9;
c) Verschwenken und/oder Verschieben des zweiten Segments 3 bezüglich des ersten Segments 2, um den pneumatischen Widerstand des Schalldämpfers 1 zu verändern; und
d) Wiederholen der Schritte a), b) und c).

Zweckmässigerweise erfolgt in Schritt c) eine Relativ-Verschwenkung des zweiten Segments 3 bezüglich des ersten Segments 2 um einen vorgegeben kleinen Winkelbereich, der vorzugsweise im Bereich von 1° bis 5°, besonders bevorzugt im Bereich von 1° bis 3° liegt.

Zweckmässigerweise erfolgt in Schritt c) eine Relativ-Verschiebung des zweiten Segments 3 bezüglich des ersten Segments 2 um einen vorgegeben kleinen Längenbereich, der vorzugsweise im Bereich von 1/50 (0,02) bis 1/5 (0,2) und besonders bevorzugt im Bereich von 1/20 (0,05) bis 1/10 (0,1) der Länge des ersten Segments 2 oder der Länge des zweiten Segments 3 liegt.

Vorzugsweise wird Schritt c) nach Schritt b) nur dann durchgeführt, wenn in Schritt b) beim Durchführen des Sollwert/Istwert-Vergleichs für den ermittelten Volumenstrom und/oder Massenstrom in dem Regler 9 eine Sollwert/Istwert-Abweichung ermittelt wird, die grösser als eine vorgegebene tolerierte Absolutwert-Abweichung oder Relativwert-Abweichung ist.

Ansonsten wird Schritt c) unmittelbar nach Schritt b) nicht durchgeführt. Erst wenn nach erneutem, ggfs. wiederholtem Durchführen von Schritt a) und beim anschliessenden erneuten, ggfs. wiederholtem Durchführen von Schritt b) in dem Regler 9 erneut eine Sollwert/Istwert-Abweichung ermittelt wird, die grösser als die vorgegebene tolerierte Absolutwert-Abweichung oder Relativwert-Abweichung ist, erfolgt erneut das Verschwenken und/oder Verschieben gemäss Schritt c) und die Wiederholung zumindest der Schritte a) und b).

Zweckmässigerweise liegt die vorgegebene tolerierte Absolutwert-Abweichung im Bereich von 1% bis 10%, besonders bevorzugt im Bereich von 1% bis 5%.

Gemäss einer ersten bevorzugten Ausführung des erfindungsgemässen Verfahrens wird ein vorbestimmter Luft-Volumenstrom oder Luft-Massenstrom als Sollgrösse mit Sollwert verwendet. Der Luft-Volumenstrom oder Luft-Massenstrom wird mittels eines in den Schalldämpfer 1 zwischen dem ersten Segment 2 und dem zweiten Segment 3 integrierten Messglieds 8 in Form eines Druckdifferenzfühlers, vorzugsweise unter Verwendung einer Kreuzmessung und/oder Venturi-Düsen, bestimmt. Als Stellglied 7 wird ein Stellmotor verwendet. Der Stellmotor ist vorzugsweise ein stufenloser Stellmotor.

Gemäss einer zweiten bevorzugten Ausführung des erfindungsgemässen Verfahrens können verschiedene vorbestimmte Luft-Volumenströme oder Luft-Massenströme als Sollgrösse mit Sollwert ausgewählt werden. Hierzu gibt es mehrere vorbestimmte Sollwerte, die jeweils an eine typische Nutzungssituation der mittels einer Lüftungsanlage zu belüftenden Räumlichkeiten angepasst sind. Vorzugsweise gibt es einen ersten voreingestellten Sollwert, der einer ersten relativen Positionierung der beiden Segmente 2 und 3 entspricht, und einen zweiten voreingestellten Sollwert, der einer zweiten relativen Positionierung der beiden Segmente 2 und 3 entspricht. Darüber hinaus können auch ein dritter, ein vierter und ein fünfter voreingestellten Sollwert vorgesehen werden, die einer dritten bzw. einer vierten bzw. einer fünften relativen Positionierung der beiden Segmente 2 und 3 entsprechen.

Vorzugsweise gibt es einen ersten voreingestellten und auswählbaren Sollwert, d.h. eine erste relative Positionierung der beiden Segmente 2 und 3, welche 15% bis 25% des maximalen Öffnungsgrades des Schalldämpfers 1 entspricht. Diese erste Relativ-Positionierung wird z.B. bei längerer Abwesenheit der Bewohner gewählt (Urlaub, mehrtägige Abwesenheit).

Vorzugsweise gibt es einen zweiten voreingestellten und auswählbaren Sollwert, d.h. eine zweite relative Positionierung der beiden Segmente 2 und 3, welche 35% bis 45% des maximalen Öffnungsgrades des Schalldämpfers 1 entspricht. Diese zweite Relativ-Positionierung wird z.B. bei kürzerer Abwesenheit der Bewohner gewählt (ein-bis zweitägige Abwesenheit, Geschäftsreise, Kurzurlaub).

Vorzugsweise gibt es einen dritten voreingestellten und auswählbaren Sollwert, d.h. eine dritte relative Positionierung der beiden Segmente 2 und 3, welche 55% bis 65% des maximalen Öffnungsgrades des Schalldämpfers 1 entspricht. Diese dritte Relativ-Positionierung wird z.B. bei der üblichen Anwesenheit der Bewohner gewählt (Alltag, Normalbetrieb).

Vorzugsweise gibt es einen vierten voreingestellten und auswählbaren Sollwert, d.h. eine vierte relative Positionierung der beiden Segmente 2 und 3, welche 85% bis 95% des maximalen Öffnungsgrades des Schalldämpfers 1 entspricht. Diese vierte Relativ-Positionierung wird z.B. bei einer übergrossen Anwesenheit von Bewohnern gewählt (Partybetrieb).

Zweckmässigerweise ist für die Auswahl der verschiedenen vorbestimmten Luft-Volumenströme oder Luft-Massenströme als Sollgrösse dem Regler 9 ein Bedienelement, z.B. in Form eines Mehrstufenschalters oder eines Tastelements, zugeordnet. Das Bedienelement kann direkt am Regler 9 angebracht sein, oder es kann über eine Datenstrecke, z.B. in Form eines Stromleiters, eines Lichtleiters oder einer drahtlosen Funkverbindung, mit dem Regler 9 verbunden sein.

Der Regelbetrieb für den Istwert gemäss dem Regelverfahren erfolgt dann jeweils um den vorausgewählten Sollwert herum.

### Bezugszeichenliste

- 1: Schalldämpfer
- 2: erstes Segment
- 3: zweites Segment
- 4: Schalldämpfer-Kanal
- 5: Einlass
- 6: Auslass
- 7: Stellglied
- 8: Messglied
- 9: Regler
- 10: Schwenkachsen-Drehlager
- 11: erstes Verschiebeachsen-Gleitlager
- 12: zweites Verschiebeachsen-Gleitlager
- 13: flexibler Kanalabschnitt
- W1: erste Abwinkelung
- W2: zweite Abwinkelung
- K1: erster Krümmungsbereich
- K2: zweiter Krümmungsbereich
- E1: erster Extrempunkt
- E2: zweiter Extrempunkt
- E1': erster Extrempunkt
- E2': zweiter Extrempunkt
- R: Rotationspfeil
- T: Translationspfeil
- L: Längsachse
- LK: Lüftungskanal
- D: Messdatenstrecke
- C: Steuerdatenstrecke

## Patentansprüche

1. Schalldämpfer-Anordnung umfassend einen Lüftungskanal (LK) und einen Schalldämpfer (1) für eine Lüftungsanlage zur Dämpfung von Schall, der sich
entlang des luftdurchströmten Lüftungskanals in dessen Innern ausbreitet, wobei der Schalldämpfer in den für die Luftführung bestimmten Lüftungskanal integrierbar ist bzw. einen Teilabschnitt des Lüftungskanals bildet und der Schalldämpfer mindestens zwei Schalldämpfer-Segmente (2, 3) aufweist, welche voneinander beabstandet angeordnet sind, um zwischen den einander zugewandten Oberflächen (2a, 3a) der beiden Segmente (2, 3) einen Schalldämpfer-Kanal (4) zu bilden, der sich vom Einlass (5) zum Auslass (6) des Schalldämpfers (1) erstreckt, wobei die beiden Segmente (2, 3) relativ zueinander bewegbar gelagert sind, um zumindest Teilbereiche der Oberflächen (2a, 3a) der Segmente (2, 3) aufeinander zu oder voneinander weg bewegen zu können, **dadurch gekennzeichnet, dass** der Schalldämpfer ein Messglied (8) aufweist, welches am Einlass (5) oder Auslass (6) des Schalldämpfers angeordnet ist und dazu eingerichtet ist,
den Volumenstrom und/oder Massenstrom der durch den Schalldämpfer (1) und den Lüftungskanal strömenden Luft zu ermitteln, dass er einen Regler (9) aufweist, welcher dazu eingerichtet ist,
aufgrund des durch das Messglied (8) ermittelten Volumenstroms und/oder Massenstroms der Luft auf ein Stellglied (7) einzuwirken,
um die Position des ersten Segments (2) und/oder des zweiten Segments (3) zu verändern, und dass der Lüftungskanal (LK) mittels eines flexiblen Kanalabschnitts (13) an einem sich während des Regelungsbetriebs hin und her bewegenden Ende des zweiten Segments (3) luftdicht angeschlossen ist.

2. Schalldämpfer-Anordnung nach Anspruch 1, **dadurch gekennzeichnet, dass** der Schalldämpfer-Kanal (4) in einer Längsschnittebene (Zeichnungsebene in Fig. 1), welche eine sich vom Einlass (5) zum Auslass (6) erstreckende Längsachse (L) enthält, einen ausreichend abgewinkelten oder gekrümmten Verlauf hat, dass zwischen dem Einlass (5) und dem Auslass (6) keine geradlinige Sichtverbindung entlang des Kanals (4) besteht, wobei der Schalldämpfer (1) vorzugsweise mindestens eine Abwinkelung bzw. mindestens einen Krümmungsbereich aufweist.

3. Schalldämpfer-Anordnung nach Anspruch 2, **dadurch gekennzeichnet, dass** der abgewinkelte oder gekrümmte Verlauf des Schalldämpfer-Kanals (4) eine erste Abwinkelung (W1) oder einen ersten Krümmungsbereich, welche bzw. welcher eine erste Richtungsänderung des Kanals (4) darstellt, sowie eine zweite Abwinkelung (W2) oder einen zweiten Krümmungsbereich, welche bzw. welcher eine zur ersten Richtungsänderung entgegengesetzte zweite Richtungsänderung des Kanals (4) darstellt, aufweist.

4. Schalldämpfer-Anordnung nach einem der Ansprüche 1 bis 3, **dadurch gekennzeichnet, dass** das erste Segment (2) und das zweite Segment (3) eine identische Gestalt haben.

5. Schalldämpfer-Anordnung nach einem der Ansprüche 1 bis 4, **dadurch gekennzeichnet, dass** das eine Segment (2, 3) in dem Schalldämpfer (1) feststehend gelagert ist und das andere Segment (3 bzw. 2) relativ zu dem einen Segment (2) bewegbar gelagert ist.

6. Schalldämpfer-Anordnung nach einem der Ansprüche 2 bis 5, **dadurch gekennzeichnet, dass** eines der Segmente (2, 3) oder beide Segmente (2, 3) innerhalb der Längsschnittebene (Zeichnungsebene in Fig. 1) bewegbar gelagert ist bzw. sind.

7. Schalldämpfer-Anordnung nach Anspruch 6, **dadurch gekennzeichnet, dass** eines der Segmente (2, 3) oder beide Segmente (2, 3) innerhalb der Längsschnittebene (Zeichnungsebene in Fig. 1) verschwenkbar (10) oder verschiebbar (11, 12) gelagert ist bzw. sind.

8. Schalldämpfer-Anordnung nach einem der Ansprüche 1 bis 7, **dadurch gekennzeichnet, dass** der Schalldämpfer (1) das Stellglied (7) aufweist, welches die Relativbewegung der beiden Segmente (2, 3) zueinander erzeugen kann, indem es die Position des ersten Segments (2) und/oder des zweiten Segments (3) verändert.

9. Verfahren zum Regeln einer Schalldämpfer-Anordnung gemäss einem der Ansprüche 1 bis 8 unter Verwendung eines Schalldämpfers (1) gemäss einem der Ansprüche 1 bis 8, wobei das Verfahren die folgenden Schritte aufweist:
a) Ermitteln des Volumenstroms und/oder Massenstroms der durch den Schalldämpfer (1) strömenden Luft mittels des Messglieds (8);
b) Durchführen eines Sollwert/Istwert-Vergleichs für den ermittelten Volumenstrom und/oder Massenstrom in dem Regler (9);
c) Verändern der Position des ersten Segments (2) und/oder zweiten Segments (3);
d) Wiederholen der Schritte a), b) und c)
e) Ermitteln des Volumenstroms und/oder des Massenstroms der durch den Schalldämpfer (1) und den Lüftungskanal strömenden Luft anhand eines Messglieds (8), welches am Einlass (5) oder Auslass (6) des Schalldämpfers angeordnet ist, und
f) Verändern der Position des ersten Segments (2) und/oder des zweiten Segments (3) anhand des Reglers (9) aufweist, welcher aufgrund des durch das Messglied (8) ermittelten Volumenstroms und/oder Massenstroms der Luft auf das Stellglied (7)
einwirkt.

10. Verfahren nach Anspruch 9, **dadurch gekennzeichnet, dass** in Schritt c) ein Verschwenken und/oder Verschieben der beiden Segmente (2, 3) relativ zueinander erfolgt, um den pneumatischen Widerstand des Schalldämpfers (1) zu verändern.

11. Verfahren nach Anspruch 9 oder 10, **dadurch gekennzeichnet, dass** verschiedene vorbestimmte Luft-Volumenströme oder Luft-Massenströme als Sollgrösse mit Sollwert auswählbar sind.

## Claims

1. Muffler assembly, including a ventilation duct (LK) and a muffler (1) for a ventilation system, for silencing sound which propagates along the interior of the ventilation duct passed through by air, wherein the muffler is able to be integrated in the ventilation duct specified for the routing of the airflow, or forms a sub-portion of the ventilation duct, respectively, and
the muffler has at least two muffler segments (2, 3) which are disposed so as to be mutually spaced apart so as to, between the mutually facing surfaces (2a, 3a) of the two segments (2, 3), form a muffler duct (4) which extends from the inlet (5) to the outlet (6) of the muffler (1),
wherein the two segments (2, 3) are mounted to be movable relative to one another in order to be able to mutually converge or diverge at least sub-regions of the surfaces (2a, 3a) of the segments (2, 3),
**characterized in that** the muffler has a measuring element (8) which is disposed on the inlet (5) or the outlet (6) of the muffler and is specified for determining the volumetric flow and/or the mass flow of the air flowing through the muffler (1) and the ventilation duct;
**in that** said muffler has a closed-loop controller (9) which, based on the volumetric flow and/or mass flow of the air determined by the measuring element (8), is specified to act on an actuator (7) in order to modify the position of the first segment (2) and/or of the second segment (3); and
**in that** the ventilation duct (LK) by means of a flexible duct portion (13) is connected in an airtight manner to an end of the second segment (3) that moves in a reciprocating manner during the closed-loop control operation.

2. Muffler assembly according to Claim 1, **characterized in that** the muffler duct (4), in a longitudinal section plane (drawing plane in Fig. 1) which contains a longitudinal axis (L) extending from the inlet (5) to the outlet (6), has a profile that is sufficiently angled or curved so that there is no rectilinear line of sight along the duct (4) between the inlet (5) and the outlet (6), wherein the muffler (1) preferably has at least one bend, or at least one curved region.

3. Muffler assembly according to Claim 2, **characterized in that** the angled or curved profile of the muffler duct (4) has a first bend (W1) or a first curved region which represents a first change of direction of the duct (4), as well as a second bend (W2) or a second curved region which represents a second change of direction of the duct (4) that is counter to the first change of direction.

4. Muffler assembly according to one of Claims 1 to 3, **characterized in that** the first segment (2) and the second segment (3) are of identical shape.

5. Muffler assembly according to one of Claims 1 to 4, **characterized in that** the one segment (2, 3) is mounted so as to be stationary in the muffler (1), and the respective other segment (3 or 2) is mounted so as to be movable relative to the one segment (2).

6. Muffler assembly according to one of Claims 2 to 5, **characterized in that** one of the segments (2, 3) or both segments (2, 3) is/are mounted so as to be movable within the longitudinal section plane (drawing plane in Fig. 1).

7. Muffler assembly according to Claim 6, **characterized in that** one of the segments (2, 3) or both segments (2, 3) is/are mounted so as to be pivotable (10) or displaceable (11, 12) with the longitudinal section plane (drawing plane in Fig. 1).

8. Muffler assembly according to one of Claims 1 to 7, **characterized in that** the muffler (1) has the actuator (7) which can generate the mutually relative movement of the two segments (2, 3) **in that** said actuator (7) modifies the position of the first segment (2) and/or of the second segment (3).

9. Method for closed-loop controlling a muffler assembly according to one of Claims 1 to 8, while using a muffler (1) according to one of Claims 1 to 8, wherein the method comprises the following steps:
a) determining the volumetric flow and/or mass flow of the air flowing through the muffler (1) by means of a measuring element (8);
b) carrying out target value/actual value comparison for the determined volumetric flow and/or mass flow in the closed-loop controller (9);
c) modifying the position of the first segment (2) and/or of the second segment (3);
d) repeating steps a), b) and c);
e) determining the volumetric flow and/or the mass flow of the air flowing through the muffler (1) and the ventilation duct by means of a measuring element (8) which is disposed on the inlet (5) or the outlet (6) of the muffler; and
f) modifying the position of the first segment (2) and/or of the second segment (3) by means of the closed-loop controller (9) which, based on the volumetric flow and/or the mass flow of the air determined by the measuring element (8), acts on the actuator (7).

10. Method according to Claim 9, **characterized in that** in step c) pivoting and/or displacing of the two segments (2, 3) relative to one another takes place in order to modify the pneumatic resistance of the muffler (1).

11. Method according to Claim 9 or 10, **characterized in that** different predetermined volumetric flows of air or mass flows of air are selectable as a target variable with a target value.

## Revendications

1. Ensemble de silencieux comprenant un canal de ventilation (LK) et un silencieux (1) pour un système de ventilation servant à l'atténuation du bruit qui se propage le long du canal de ventilation traversé par de l'air dans l'intérieur de ce canal, le silencieux pouvant être intégré dans le canal de ventilation destiné au guidage de l'air ou formant une section partielle du canal de ventilation et le silencieux présentant au moins deux segments de silencieux (2, 3) respectivement, lesquels sont disposés de manière espacée l'un de l'autre, afin de former un canal de silencieux (4) entre les surfaces (2a, 3a), tournées l'une vers l'autre, des deux segments (2, 3), lequel canal de silencieux s'étend à partir de l'entrée (5) jusqu'à la sortie (6) du silencieux (1), les deux segments (2, 3) étant montés mobiles l'un par rapport à l'autre, afin de pouvoir rapprocher ou éloigner les unes des autres au moins des régions partielles des surfaces (2a, 3a) des segments (2, 3), **caractérisé en ce que** le silencieux présente un organe de mesure (8), lequel est disposé à l'entrée (5) ou à la sortie (6) du silencieux et est conçu pour déterminer le débit volumique et/ou le débit massique de l'air s'écoulant à travers le silencieux (1) et le canal de ventilation, **en ce qu'**il présente un régulateur (9), lequel est conçu pour agir sur un organe de réglage (7) en raison du débit volumique et/ou du débit massique déterminé (s) par l'organe de mesure (8), afin de de changer la position du premier segment (2) et/ou du deuxième segment (3), et **en ce que** le canal de ventilation (LK) est, au moyen d'une section de canal (13) flexible, raccordé de manière étanche à l'air à une extrémité du deuxième segment (3), laquelle est animée d'un mouvement de va-et-vient pendant le fonctionnement de régulation.

2. Ensemble de silencieux selon la revendication 1, **caractérisé en ce que** le canal de silencieux (4), dans un plan de coupe longitudinal (plan de dessin à la figure 1), lequel contient un axe longitudinal (L) s'étendant à partir de l'entrée (5) jusqu'à la sortie (6), a une allure suffisamment coudée au courbé pour qu'aucun contact visuel rectiligne entre l'entrée (5) et la sortie (6) n'existe le long du canal (4), le silencieux (1) présentant de préférence au moins un coude ou au moins une région de courbure.

3. Ensemble de silencieux selon la revendication 2, **caractérisé en ce que** l'allure coudée ou courbée du canal de silencieux (4) présente un premier coude (W1) ou une première région de courbure, lequel ou laquelle représente un premier changement de direction du canal (4), ainsi qu'un deuxième coude (W2) ou une deuxième région de courbure, lequel ou laquelle représente un deuxième changement de direction, opposé au premier changement de direction, du canal (4).

4. Ensemble de silencieux selon l'une des revendications 1 à 3, **caractérisé en ce que** le premier segment (2) et le deuxième segment (3) présentent une forme identique.

5. Ensemble de silencieux selon l'une des revendications 1 à 4, **caractérisé en ce que** l'un des segments (2, 3) est monté fixe dans le silencieux (1) et l'autre segment (3 ou 2) est monté mobile par rapport au segment (2).

6. Ensemble de silencieux selon l'une des revendications 2 à 5, **caractérisé en ce que** l'un des segments (2, 3) ou les deux segments (2, 3) est ou sont monté(s) mobile(s) à l'intérieur du plan de coupe longitudinal (plan de dessin à la figure 1).

7. Ensemble de silencieux selon la revendication 6, **caractérisé en ce que** l'un des segments (2, 3) ou les deux segments (2, 3) est ou sont monté (s) pivotant (s) (10) ou coulissant(s) (11, 12) à l'intérieur du plan de coupe longitudinal (plan de dessin à la figure 1).

8. Ensemble de silencieux selon l'une des revendications 1 à 7, **caractérisé en ce que** le silencieux (1) présente l'organe de réglage (7), lequel peut produire le mouvement relatif des deux segments (2, 3) l'un par rapport à l'autre, par le fait qu'il change la position du premier segment (2) et/ou du deuxième segment (3) .

9. Procédé de régulation d'un ensemble de silencieux selon l'une des revendications 1 à 8 à l'aide d'un silencieux (1) selon l'une des revendications 1 à 8, le procédé présentant les étapes suivantes :
a) détermination du débit volumique et/ou du débit massique de l'air s'écoulant à travers le silencieux (1) au moyen de l'organe de mesure (8) ;
b) mise en œuvre d'une comparaison valeur de consigne-valeur réelle pour le débit volumique et/ou le débit massique déterminé(s) dans le régulateur (9) ;
c) changement de la position du premier segment (2) et/ou du deuxième segment (3) ;
d) répétitions des étapes a), b) et c) ;
e) détermination du débit volumique et/ou du débit massique de l'air s'écoulant à travers le silencieux (1) et le canal de ventilation à l'aide d'un organe de mesure (8), lequel est disposé à l'entrée (5) ou à la sortie (6) du silencieux ; et
f) changement de la position du premier segment (2) et/ou du deuxième segment (3) à l'aide du régulateur (9), lequel agit sur l'organe de réglage (7) en raison du débit volumique et/ou du débit massique de l'air déterminé(s) par l'organe de mesure (8).

10. Procédé selon la revendication 9, **caractérisé en ce qu'**à l'étape c) un pivotement et/ou un coulissement des deux segments (2, 3) l'un par rapport à l'autre a lieu, afin de changer la résistance pneumatique du silencieux (1) .

11. Procédé selon la revendication 9 ou 10, **caractérisé en ce que** différents débits volumiques d'air ou débits massiques d'air prédéfinis peuvent être sélectionnés comme grandeurs de consigne présentant une valeur de consigne de consigne.
